# EUROPÄISCHE PATENTSCHRIFT

(11) **EP 0 162 946 B1**
(45) Veröffentlichungstag und Bekanntmachung des Hinweises auf die Patenterteilung: **25.10.1989**
(21) Anmeldenummer: 84109824.7
(22) Anmeldetag: 17.08.1984
(51) Int. Cl.: F26B 13/20

(54) **Wärmebehandlungsvorrichtung, insbes. für Textilbahnen oder dergl.**
Heat-treating apparatus, in particular for textile web material or the like
Dispositif de traitement par la chaleur, en particulier pour des bandes de matière textile ou similaires

(30) Priorität: 19.08.1983 DE 3329930
(43) Veröffentlichungstag der Anmeldung: 04.12.1985
(73) Patentinhaber: Babcock Textilmaschinen GmbH, 21220 Seevetal (DE)
(72) Erfinder: Gottschalk, Karl-Heinz, Dipl.-Ing., D-2050 Hamburg 80 (DE)
(74) Vertreter: Struck, Willi

(56) Entgegenhaltungen:
- DD-A- 119 277
- DE-A- 3 232 613
- DE-B- 1 542 417
- GB-A- 718 418

## Beschreibung

Die Erfindung betrifft eine Wärmebehandlungsvorrichtung, insbes. einen Trockner für instabile Warenbahnen, wie Textilbahnen oder dergl., bei der gas- oder dampfförmiges Behandlungsmittel aus in oberhalb und/oder unterhalb einer Warenbahn angeordneten Flächen befindlichen Zu- und Abströmöffnungen, die mit Zu-und Abströmräumen verbunden sind, auf die Warenbahn aufgeblasen und von dieser wieder abgeführt wird, wobei die der Warenbahn zugewandten Flächen mit den Zu- und Abströmöffnungen die Böden von Düsenkörpern für die Zuführung des Behandlungsmittels sind, in denen eine Vielzahl von über die ganze Bodenfläche verteilte Zu- und Abströmöffnungen in der Weise angebracht sind, daß sowohl in Laufrichtung der Warenbahn als auch über die Breite der Warenbahn gleiche, relativ kleinflächige neben- und hintereinanderliegende, in sich strömungsmäßig abgeschlossene Behandlungseinheiten ohne nennenswerte resultierende Strömungskomponenten längs- oder quer zur Warenbahn über mehrere Behandlungseinheiten hinweg gebildet werden.

Es ist bei der Behandlung von Warenbahnen mit gas- oder dampfförmigen Behandlungsmitteln bekannt, bei, um das freie Schrumpfen der Warenbahn bei der Behandlung nicht zu behindern, d. h. um eine spannungsarme Ware zu erhalten, lose in Spannketten durch die Behandlung geführten Warenbahnen oder bei, um Abfleckungen der feuchten Warenbahn an Führungselementen wie Walzen oder dergl. durch die Warenbahn zu verhindern, frei schwebend durch den Behandlungsraum geführten Warenbahnen das Behandlungsmittel in der Weise auf die Warenbahnen zu blasen, daß die Warenbahnen vom Behandlungsmittel frei zwischen den Flächen mit den Zu- und Abströmöffnungen getragen werden.

Die Erfahrung hat nun gezeigt, daß dieses erstrebenswerte Ziel bei den bekannten Vorrichtungen und Anordnungen zur Zu- und Abführung des gas- oder dampfförmigen Behandlungsmittels zu und von der Warenbahn insbesondere bei sehr instabilen Warenbahnen nur unvollkommen erreicht wird. Es treten vielmehr immer mehr oder weniger starke Flattererscheinungen mit Anschlagen der Warenbahnen an die Düsenkörper auf und außerdem mehr oder weniger stark ausgeprägte gerichtete Strömungen über weite Bereiche der Warenbahnen, die zu Faltenbildungen in den Warenbahnen führen.

Dieses wird auch nicht durch eine Lochdüsenanordnung nach der DE-A-3 232 613 verhindert, bei der zwischen den bekannten üblichen Düsenkörpern und der Warenbahn eine Trennwand angeordnet ist, in der Öffnungen für die Zu-und Abführung des Behandlungsmittels zur und von der Warenbahn angebracht sind, weil das abströmende Behandlungsmittel auf der der Warenbahn abgewandten Seite der Trennwand unmittelbar im Bereich der Düsen in allen Richtungen strömen kann, womit aber auch die Abströmung aus den, Düsen behindert wird in dem Sinn, daß die Abströmung nicht gleichmäßig sein kann mit den genannten Folgen. Außerdem sind bei dieser Anordnung keine klaren Zuordnungen der Abströmöffnungen zu den Zuströmöffnungen gegeben, was zur Folge hat, daß leistungsmindernde Querströmungen an der Warenbahn auftreten. Weiterhin ist die Ausbildung der Zuströmöffnungen mit größerem Durchmesser als dem der Abströmöffnungen für die Behandlungswirkung und die Strömungsführung ungüstig.

Durch die vorliegende Erfindung sollen diese Nachteile der bekannten Vorrichtungen und Anordnungen vermieden und die Aufgabe gelöst werden, eine Wärmebehandlungsvorrichtung zu schaffen, bei der nicht nur ein einwandfreies Tragen der Warenbahnen durch das Behandlungsmittel ohne Anschlagen der Bahnen an die Düsenkörper auch bei kleinen für eine gute Behandlungswirkung erwünschten Abständen zwischen den Bahnen und den Düsenkörpern vermieden wird, sondern bei der auch keine resultierenden Strömungskomponenten in der Warenbahnebene auftreten können.

Zur Lösung dieser Aufgabe wird erfindungsgemäß bei einer Wärmebehandlungsvorrichtung der eingangs genannten Art vorgeschlagen, bei den Behandlungseinheiten jeweils mehrere Zuströmungsöffnungen stern- bzw. ringförmig um eine zentrale Abströmöffnung, welche mittels eines durch den Düsenkörper hindurchgeführten Rohres mit dem Abströmraum verbunden ist, anzuordnen.

Die Zu- und Abströmöffnungen können dabei als runde Bohrungen oder auch als Schlitze in den Bodenflächen der Düsenkörper ausgebildet sein. Besonders günstige Strömungsverhältnisse werden erreicht, wenn die Zu- bzw. Abströmöffnungen gleiche Abstände zu den zugeordneten Ab- bzw. Zuströmöffnungen aufweisen.

Zur Erzielung einer gleichmäßigen Behandlung der Warenbahn sollen in Laufrichtung der Warenbahn hintereinanderliegende Behandlungseinheiten versetzt zueinander sein. Auch quer zur Laufrichtung können die Behandlungseinheiten zueinander versetzt sein. Es kann auch eine Kombination beider Möglichkeiten vorgesehen werden.

Die oberhalb und unterhalb der Warenbahn befindlichen Behandlungseinheiten können spiegelbildlich zueinander liegen, sie können aber auch versetzt zueinander sein.

An Hand von auf den Zeichnungen dargestellten Ausführungsbeispielen soll die Erfindung nachfolgend noch näher erläutert werden. Auf den Zeichnungen zeigen
Fig. 1 eine Ausführungsform einer Behandlungseinheit mit gleichen Abständen der Zuströmöffnungen zur zentralen Abströmöffnung,
Fig. 2 eine Behandlungseinheit mit sternförmiger Anordnung der Zuströmöffnungen um die Abströmöffnung,
Fig. 3 eine Behandlungseinheit mit schlitzförmigen Zuströmöffnungen,
Fig. 4 ein Feld mit Behandlungseinheiten, die in Laufrichtung der Warenbahn zueinander versetzt sind,
Fig. 5 die schematische Darstellung eines Düsenkörpers mit erfindungsgemäßen Behandlungseinheiten und
Fig. 6 eine Darstellung der Anordnung von Düsenkörpern oberhalb und unterhalb der Warenbahn.

In den Figuren sind gleiche Teile mit gleichen Bezugszeichen versehen.

In den Figuren 1 bis 3, sind verschiedene Ausführungsformen von Behandlungseinheiten 15 dargestellt, bei denen um eine zentrale Abströmöffnung 13 jeweils mehrere Zuströmöffnungen 12 angeordnet sind. Es liegt auch im Rahmen der Erfindung, daß die Zuströmöffnungen und die Abströmöffnungen gegeneinander vertauscht sind. In Fig. 1 weisen die als Bohrungen ausgebildeten Zuströmöffnungen 12 einen gleichmäßigen Abstand zur Abströmöffnung 13 auf, während sie in Fig. 2 sternförmig, d. h. mit unterschiedlichen Abständen um die Abströmöffnung angeordnet sind. In Fig. 3 sind die Zuströmöffnungen 12 als Schlitze ausgebildet, die, anders als dargestellt, auch alle konzentrisch um die Abströmöffnung herum liegen können.

In Fig. 4 sind Ausschnitte aus Böden von Düsenkörpern wiedergegeben, die erkennen lassen, wie sich die erfindungsgemäßen Behandlungseinheiten 15 auf dem Boden verteilen. In der Figur ist die Laufrichtung der Warenbahnen durch Pfeile gekennzeichnet. Man sieht, daß die Behandlungseinheiten 15 in Laufrichtung der Warenbahn gegeneinander versetzt sind. Die Behandlungseinheiten können jedoch auch quer zur Laufrichtung der Warenbahn versetzt sein. Auch eine dieser Kombination dieser Versätze ist möglich.

Der in Fig. 5 dargestellte Düsenkörper 14 ist ein unterhalb der Warenbahn angeordneter Düsenkörper und läßt insgesamt die Anordnung der Zu-12 und Abströmöffnungen 13, sowie die Luftzuführung in den Düsenkörper und von dort zu den Zuführungsöffnungen 12 erkennen. Einzelheiten dazu sind aus Fig. 6 zu entnehmen, bei der oberhalb und unterhalb der Warenbahn 10 Düsenkörper 14 mit Zu- 12 und Abströmöffnungen 13 dargestellt sind. Die Führung der Behandlungsmittelströme ist durch Pfeile gekennzeichnet. Man erkennt, daß das Behandlungsmittel aus dem Innenraum der Düsenkörper durch die Zuströmöffnungen 12 auf die Warenbahn aufgeblasen und von dort durch die Abströmöffnungen 13, die mittels durch die Düsenkörper hindurchgeführter Rohre 16 mit dem Abströmraum 17 verbunden sind, abgeführt wird.

## Patentansprüche

1. Wärmebehandlungsvorrichtung insbes. Trockner für instabile Warenbahnen, wie Textilbahnen oder dergl., bei der gas- oder dampfförmiges Behandlungsmittel aus in oberhalb und /oder unterhalb einer Warenbahn (10) angeordneten Flächen (11) befindlichen Zu- und Abströmöffnungen (12, 13), die mit Zu- und Abströmräumen verbunden sind, auf die Warenbahn aufgeblasen und von dieser wieder abgeführt wird, wobei die der Warenbahn (10) zugewandten Flächen (11) mit den Zu- (12) und Abströmöffnungen (13) die Böden von Düsenkörpern (14) für die Zuführung des Behandlungsmittels sind, in denen eine Vielzahl von über die ganze Bodenfläche verteilte Zu- und Abströmöffnungen in der Weise angebracht sind, daß sowohl in Laufrichtung der Warenbahn als auch über die Breite der Warenbahn gleiche, relativ kleinflächige neben- und hintereinanderliegende, in sich strömungsmäßig abgeschlossene Behandlungseinheiten (15) ohne nennenswerte resultierende Strömungskomponenten längs- oder quer zur Warenbahn über mehrere Behandlungseinheiten hinweg gebildet werden, dadurch gekennzeichnet, daß bei den Behandlungseinheiten (15) jeweils mehrere Zuströmungsöffnungen (12) stern- bzw. ringförmig um eine zentrale Abströmöffnung (13), welche mittels eines durch den Düsenkörper (14) hindurchgeführten Rohres (16) mit dem Abströmraum (17) verbunden ist, angeordnet sind.

2. Wärmebehandlungsvorrichtung nach Anspruch 1, dadurch gekennzeichnet, daß die Zuströmöffnungen (12) als Bohrungen in den Bodenflächen der Düsenkörper (14) ausgeführt sind.

3. Wärmebehandlungsvorrichtung nach Anspruch 1, dadurch gekennzeichnet, daß die Zuströmöffnungen (12) als Schlitze in den Bodenflächen der Düsenkörper ausgebildet sind.

4. Wärmebehandlungsvorrichtung nach einem der Ansprüche 1 bis 3, dadurch gekennzeichnet, daß die Zuströmöffnungen (12) gleiche Abstände zu den zugeordneten Abströmöffnungen (13) aufweisen.

5. Wärmebehandlungsvorrichtung nach einem der Ansprüche 1 bis 4, dadurch gekennzeichnet, daß in Laufrichtung der Warenbahn (10) hintereinanderliegende Behandlungseinheiten (15) gegeneinander versetzt sind.

6. Wärmebehandlungsvorrichtung nach einem der Ansprüche 1 bis 5, dadurch gekennzeichnet, daß die Behandlungseinheiten (15) quer zur Laufrichtung der Warenbahn (10) versetzt zueinander angeordnet sind.

7. Wärmebehandlungsvorrichtung nach einem der Ansprüche 1 bis 6, dadurch gekennzeichnet, daß oberhalb und unterhalb der Warenbahn (10) befindliche Behandlungseinheiten (15) spiegelbildlich zueinander liegen.

8. Wärmebehandlungsvorrichtung nach einem der Ansprüche 1 bis 6, dadurch gekennzeichnet, daß die oberhalb und unterhalb der Warenbahn (10) befindlichen Behandlungseinheiten (15) versetzt zueinander sind.

## Claims

1. Heat-treatment contrivance, in particular dryers for unstable fabric webs, e. g. textile webs or similar, where the treatment medium, either gaseous or vaporous, is blown onto the fabric web and is guided away again, through inflow and flow-off openings (12, 13) positioned above and/or below a fabric web (10), connected to inflow and flow-off spaces, whereby the surfaces (11) facing the fabric web (10) with the inflow and flow-off opening (13) are the bottoms of nozzle bodies (14) for supplying the treatment medium where many inflow and flow-off openings distributed over the whole bottom area are provided such that both with fabric web direction and over the width of the fabric web relatively small-surfaced treatment units (15), positioned side by side and one behind the other and which are self-contained in respect of air flow, are formed without significant flow elements resulting lengthwise and across the fabric web over several treatment units, characterized by the fact that for each of the treatment units (15), several inflow openings (12) are arranged around a central flow-off opening (13) which is connected with the flow-off space (17) by means of a tube (16) guided through the nozzle body (14).

2. Heat-treatment contrivance to claim 1, characterized by the fact that the inflow openings (12) are realized as drilled holes in the bottom area of the nozzle bodies (14).

3. Heat-treatment contrivance to claim 1, characterized by the fact that the inflow openings (12) are designed as slits in the bottom areas of the nozzle bodies.

4. Heat-treatment contrivance to one of the claims 1 to 3, characterized by the fact that the inflow openings (12) are spaced identically to the corresponding flow-off openings (13).

5. Heat-treatment contrivance to one of the claims 1 to 4, characterized by the fact that the treatment units (15) arranged one behind the other in the direction of the fabric web (10) are positioned in staggered arrangement.

6. Heat-treatment contrivance to one of the claims 1 to 5, characterized by the fact that the treatment units (15) are positioned in staggered arrangement across the direction of fabric web.

7. Heat-treatment contrivance to one of the claims 1 to 6, characterized by the fact that the treatment units (15) above and below the fabric web (10) are in mirror-inverted positions to each other.

8. Heat-treatment contrivance to one of the claims 1 to 6, characterized by the fact that the treatment units (15) above and below the fabric web (10) are positioned in staggered arrangement.

## Revendications

1. Dispositif de traitement thermique, en particulier séchoir pour bandes de matière instables, comme bandes de textiles etc. qui souffle des produits de traitement, tels que gaz ou vapeur sur la bande de matière par les ouvertures d'admission et d'évacuation (12, 13) dans des surfaces (11) disposées au-dessus et en-dessous de la bande de matière (10) et raccordées à des espaces d'admission et d'évacuation d'où ils sont également évacués, les surfaces (11) avec les ouvertures d'admission (12) et d'évacuation (19) orientées vers la bande de matière (10) constituant à cet effet les fonds des corps de tuyère (14) pour l'admission des produits de traitement sur la surface totale desquels sont distribuées beaucoup d'ouvertures d'admission et d'évacuation de sorte que des unités de traitement (15) relativement petites se forment dans le sens de marche de la bande de matière et sur toute la largeur de la bande de matière qui se trouvent l'une à côté de l'autre et l'une derrière l'autre et dont le circuit de distribution est fermé ce qui s'effectue sans que des composantes importantes perturbant le circuit de distribution en résultent longitudinalement ou transversalement à la bande de matière sur plusieurs unités de traitement ce qui est caractérisé par la disposition circulaire ou en étoile de plusieurs ouvertures d'admission (12) des unités de traitement autour de l'ouverture d'évacuation centrale (13) qui est raccordée à l'espace d'évacuation (17) grâce à un tube (16) posé à travers le corps de tuyère (14).

2. Dispositif de traitement thermique selon la demande 1 caractérisé par la réalisation des ouvertures d'admission (12) en tant que forages dans les surfaces du fond des corps de tuyère (14).

3. Dispositif de traitement thermique selon la demande 1 caractérisé par la réalisation des ouvertures d'admission (12) en tant que fentes dans les surfaces du fond des corps de tuyère (14).

4. Dispositif de traitement thermique selon l'une des demandes 1 à 3 caractérisé par les distances égales des ouvertures d'admission (12) aux ouvertures d'évacuation relatives (13).

5. Dispositif de traitement thermique selon l'une des demandes 1 à 4 caractérisé par la réalisation des unités de traitement (15) qui se trouvent en position décalée l'une derrière l'autre dans le sens de marche de la bande de matière (10).

6. Dispositif de traitement thermique selon l'une des demandes 1 à 5 caractérisé par la réalisation des unités de traitement (15) qui se trouvent en position décalée transversalement au sens de marche de la bande de matière (10).

7. Dispositif de traitement thermique selon l'une des demandes 1 à 6 caractérisé par la réalisation des unités de traitement (15) qui se trouvent en position inversée au-dessus et en-dessous de la bande de matière (10).

8. Dispositif de traitement thermique selon l'une des demandes 1 à 6 caractérisé par la réalisation des unités de traitement (15) qui se trouvent en position décalée au-dessus et en-dessous de la bande de matière (10).
